# EUROPÄISCHE PATENTSCHRIFT

(11) **EP 1 213 141 B1**
(45) Veröffentlichungstag und Bekanntmachung des Hinweises auf die Patenterteilung: **28.06.2006**
(21) Anmeldenummer: 01125591.6
(22) Anmeldetag: 26.10.2001
(51) Int. Cl.: B41F 7/02, B41F 23/08, B41M 7/02, B41M 3/00

(54) **Verfahren zum Bedrucken eines Bedruckstoffes für die Herstellung von Verpackungszuschnitten**
Method for printing a material for producing packing blanks
Procédé pour imprimer un matériel pour fabriquer des flans d'emballage

(30) Priorität: 16.11.2000 DE 10057644
(43) Veröffentlichungstag der Anmeldung: 12.06.2002
(73) Patentinhaber: Koenig & Bauer Aktiengesellschaft, 97080 Würzburg (DE)
(72) Erfinder: Veil, Jürgen, 01309 Dresden (DE)

(56) Entgegenhaltungen:
- EP-A- 0 343 794
- DE-A- 3 041 284
- DE-A- 3 610 204
- DE-U- 29 913 379
- US-A- 2 317 372
- US-A- 3 506 467
- US-A- 4 170 681
- US-A- 5 165 967

## Beschreibung

Die Erfindung betrifft ein Verfahren zum Bedrucken eines Bedruckstoffs für die Herstellung von Verpackungszuschnitten, wobei der Bedruckstoff in Nutzen aufgeteilt ist, diese Nutzen Flächen für den späteren Klebstoffauftrag aufweisen, durch das Aufbringen einer Farbschicht ein Druckbild auf den Nutzen erzeugt wird und dieses Druckbild mit einem Lack beschichtet wird.

Zum Lackieren der Oberflächen von Bedruckstoffen in der Verpackungstechnik ist es üblich, eigens dafür kopierte Druckplatten als Lackplatten anzuwenden. Diese sind mit partiellen Aussparungen versehen, um die Klebelaschen der Verpackungszuschnitte frei von Lack zu halten. In dem Fachbuch "Offsetdrucktechnik" von Helmut Teschner, 9. Auflage 1995, Seite 11/43 ist diese Verfahrensweise vorgestellt worden. Nachteilig hierbei ist, dass spezielle Lackplatten erforderlich sind und diese Lackplatten hohe Herstellungskosten nach sich ziehen.

*Aus der US 5,165.967 ist ein Verfahren bekannt, bei dem ein unterschiedlicher Glanzeffekt zwischen dem Randbereich und einem zentrale Teil eines Druckbildes, erzeugt werden soll. Das Geschieht dadurch, dass zwei Farben verdruckt werden, die eine voneinander abweichende Trockenzeit aufweisen. Die Trockenzeit einer dieser Farben kann durch den Zusatz eines Firnis gestreckt werden. Der physikalische Effekt, der hierbei ausgenutzt wird besteht in der vom Trockengrad abhängigen Beschaffenheit der Oberfläche (Reflexionseigenschaft) der Farbschicht im Moment des Lackauftrags. Dabei ist der zeitpunktgenaue Auftrag der Lacks entscheidend für den Erfolg.*

Die Aufgabe der Erfindung besteht darin, ein Verfahren zum Bedrucken eines Bedruckstoffs für die Herstellung von Verpackungszuschnitten zu entwickeln, bei dem keine speziell angefertigten Lackplatten erforderlich sind.

Erfindungsgemäß wird die Aufgabe durch die Merkmale des 1. Anspruchs gelöst.

Die Erfindung hat den Vorteil, dass nunmehr eine einzige Lackplatte für mehrere Druckaufträge verwendet werden kann. Diese Lackplatte ist frei von partiellen Aussparungen. Damit können die Herstellungskosten extrem gesenkt werden. Da die Lackplatte für mehrere Druckaufträge verwendet werden kann, zieht das eine Verkürzung der Rüstzeiten nach sich. Des Weiteren ist nur eine Lackiereinheit bzw. ein Lackturm erforderlich.

Die Erfindung soll an Hand von Ausführungsbeispielen näher erläutert werden. Die dazugehörigen Zeichnungen haben folgende Bedeutung:
- Figur 1:: Schematische Darstellung einer Bogenoffsetdruckmaschine mit drei Druckwerken
- Figur 2:: Schematische Darstellung einer Bogenoffsetdruckmaschine mit fünf Druckwerken

### Ausführungsbeispiel 1

Wie aus der Figur 1 ersichtlich, besteht diese Bogenoffsetdruckmaschine aus in Reihe angeordneten Druckwerken 31, 32, 13. In der Figur sind beispielhaft drei Druckwerke 31, 32, 13 dargestellt, wobei die Durchführung des erfindungsgemäßen Verfahrens nach dem Ausführungsbeispiel auch nur mit zwei Druckwerken möglich ist.

Den Druckwerken 31, 32, 13 ist ein Anleger 1 vorgeordnet. Der Aufbau und die Funktion des Anlegers 1 sind bekannt, so dass hier nicht näher darauf eingegangen werden muss. Die Druckwerke 31, 32, 13 bestehen aus je einem Gegendruckzylinder 21, 22, 25, je einem Plattenzylinder 5 und je einem Gummizylinder 6 (Plattenzylinder 5 und Gummituchzylinder 6 sind in der Figur nur im Druckwerk 31 bezeichnet). Die Bogenlaufrichtung ist durch einen Pfeil gekennzeichnet. Erkennbar sind weiterhin die von je zwei Gegendruckzylindern 21, 22, 25 eingeschlossenen Bogenführungszylinder 71, 72, die bei einer im Schön- und Widerdruck einsetzbaren Druckmaschine auch als Wendetrommel ausgebildet sein können. Gegendruckzylinder 21, 22, 25 und Bogenführungszylinder 71, 72 sind bogenführende Zylinder mit doppelt-großem Durchmesser. Die zu jedem Druckwerk 31, 32 gehörenden Farb- und Feuchtwerke sind hier nicht dargestellt. Dem Druckwerk 31 kann ein Trockner 111 zugeordnet sein.

Die hier gezeigten Druckwerke 31, 32 sind zum Verdrucken eines Farbsystems vorgesehen, das Farben mit strahlungstrocknenden - in der Regel UV-trocknenden - Bestandteilen enthält. Es ist aber auch möglich, die Druckwerke 31, 32 zum Verdrucken von anderen Farben einzusetzen. Zum Beispiel können das Farben sein, die für den Offsetdruck geeignet sind.

Nach dem Druckwerk 32 ist das Druckwerk 13 angeordnet, das zum Beschichten der für den Klebstoffauftrag vorgesehenen Flächen des Nutzens vorgesehen ist.

in Bogenlaufrichtung nach dem Druckwerk 13 ist ein Lackturm 4 angeordnet, der zum Überziehen des Druckbildes mit einer Lackschicht dient. Diese Lackschicht ist hier ebenfalls strahlungstrocknend. Der Lackturm 4 besteht aus dem Gegendruckzylinder 26, dem ein Lackformzylinder 8 zugeordnet ist. Auf dem Lackformzylinder 8 ist eine Lackplatte 81 aufgespannt. Dem Gegendruckzylinder ist ein Bogenführungszylinder 75 vorgeordnet.

Dem Lackformzylinder 8 bzw. der Lackplatte 81 ist hier eine Rasterwalze 9 zugeordnet. Zur Lackversorgung dieser Rasterwalze 8 ist eine Kammerrakel 10 angestellt. Dem Lackturm 4 ist weiterhin ein Trockner 112 zugeordnet.

Nach dem Lackturm 4 ist eine Auslage 12 vorgesehen. Der Aufbau und die Funktion der Auslage 12 sind bekannt, so dass hier nicht näher darauf eingegangen wird.

Mit der an Hand von Figur 1 beschriebenen Einrichtung wird folgendes erfindungsgemäßes Verfahren realisiert:

Der im Anleger 1 bereitgestellte Druckbogen wird von hier nicht näher beschriebenen Einrichtungen gefasst und auf den Bogenweg gegeben (Pfeilrichtung). In den Druckwerken 31, 32 wird über den Gummituchzylinder 6 die Farbe eines ersten Farbsystems aufgetragen. Dabei wird unter Farbsystem ein Komplex von Farben verstanden, die im wesentlichen gleiche Verarbeitungseigenschaften aufweisen.

Das in den Druckwerken 31, 32 verwendete Farbsystem kann anteilig eine unter Strahlung (im Ausführungsbeispiel unter ultravioletter Strahlung) härtende Farbe enthalten. Derartige Farben werden als Hybridfarben bezeichnet. Es ist aber auch möglich, hier Farben einzusetzen, die für den Offsetdruck geeignet sind, oder auch andere Farben, wie zum Beispiel reine UV-Farben.

Die Farben können optional durch den Trockner 111 getrocknet werden.

Im Druckwerk 13 wird die Farbe eines weiteren Farbsystems auf die für den Klebstoffauftrag vorgesehenen Flächen aufgetragen. Dieses Farbsystem enthält keine oder nur eine geringe Anzahl von Farbpigmenten.

Im Lackturm 4 erfolgt eine ganzflächige Beschichtung des Bedruckstoffs mit einem farblosen Lack. Dabei wird ein Lack verwendet, der die Eigenschaft hat, mit den aufgebrachten Farbsystemen unterschiedlich zusammenzuwirken. Das erfolgt so, dass der Lack von der Beschichtung (zweites Farbsystem) der für den Klebstoffauftrag vorgesehenen Flächen resorbiert wird, aber auf anderen, mit Farben des ersten Farbsystems versehenen Flächen weitgehend an der Oberfläche verbleibt und dieser eine Glanzwirkung verleiht.

Die Voraussetzung für den Eintritt des oben genannten Effektes ist, dass die beiden Farbsysteme hinsichtlich ihrer Lack-Resorptionsfähigkeit voneinander abweichen. Dabei ist der Glanzgrad umgekehrt proportional zur Resorptionsfähigkeit des Farbsystems zum Lack, wobei bei Farbschichten mit Farbsystemen geringerer Resorptionsfähigkeit mehr Lack an deren Oberfläche verbleibt und bei Farbschichten aus Farbsystemen höherer Resorptionsfähigkeit ein höherer Anteil von der Farbschicht aufgenommen wird. Die glanzbestimmenden Bestandteile des Lackes werden von der Farbschicht aufgenommen. Diese Beschichtung bildet dann eine geeignete Unterlage für den späteren Auftrag des Klebers.

### Ausführungsbeispiel 2

Der Aufbau der Bogenoffsetdruckmaschine zur Realisierung des Verfahrens nach Ausführungsbeispiel 2 entspricht weitgehend der in Figur 1 dargestellten Konfiguration.

Anstatt eines zweiten Farbsystems wird hier durch das Druckwerk 13 ein für den Offsetdruck geeignetes Bindemittel, in der Regel Firnis, verdruckt.

Beim ganzflächigen Auftragen des Lackes im Lackturm 4 tritt hier ebenfalls der oben beschriebene Effekt hinsichtlich der Resorption des Lackes durch das Bindemittel ein.

### Ausführungsbeispiel 3

Wie aus der Figur 2 ersichtlich, sind in diesem Ausführungsbeispiel zwei Druckwerke 31, 32 zum Drucken eines ersten Farbsystems angeordnet, wobei dem Druckwerk 32 ein Trockner 111 zugeordnet sein kann. Den Druckwerken 31, 32 sind zwei weitere Druckwerke 33, 34 zum Verdrucken eines weiteren Farbsystems und ein Druckwerk 13 nachgeordnet. Analog zu den vorhergehenden Ausführungsbeispielen beschließt auch hier ein Lackturm 4 die Reihe der Druckwerke.

Mit dieser Konfiguration wird folgendes Verfahren realisiert:

Durch die Druckwerke 31 bis 34 wird das für die entsprechende Verpackung gewünschte Druckbild aufgebracht. Dabei wird in den Druckwerken 31, 32 eine Farbschicht aufgetragen, die aus Farben eines ersten Farbsystems besteht. Dieses kann aus Hybridfarben zusammengesetzt sein, wobei unter Hybridfarben Farben verstanden werden, die anteilig eine unter Strahlung (insbesondere unter ultravioletter Strahlung) härtende Farbe enthalten. Diese Farben werden im Druckwerk 31 durch einen als UV-Strahler ausgebildeten Trockner 111 getrocknet.

Die Druckwerke 33, 34 dienen hier zum Verdrucken eines Farbsystems, das aus für den Offsetdruck geeigneten Farben besteht. Diese Farben müssen nicht durch eine entsprechende Einrichtung getrocknet werden.

Im Druckwerk 13 wird ein für den Offsetdruck geeignetes Bindemittel, in der Regel Firnis, auf die für den Klebstoffauftrag vorgesehenen Flächen aufgebracht.

Anschließend wird im Lackturm 8 der Bedruckstoff ganzflächig mit einer geschlossenen Lackschicht überzogen. Dabei wird der Lack von der Beschichtung der für den Klebstoffauftrag vorgesehenen Flächen resorbiert. Die anderen Flächen des Nutzens sind durch die Druckwerke 31, 32, 33, 34 mit unterschiedlichen Farbsystemen beschichtet. Auf diesen Flächen wird dann der Lack, bedingt durch die unterschiedliche Lack-Resorptionsfähigkeit der Farbsysteme, zu unterschiedlichen Anteilen von der Farbschicht aufgenommen. Dadurch können unterschiedliche Glanzgrade erzielt werden.

## Patentansprüche

1. Verfahren zum Bedrucken eines Bedruckstoffs für die Herstellung von Verpackungszuschnitten, wobei
- der Bedruckstoff in Nutzen aufgeteilt wird,
- diese Nutzen Flächen für den späteren Klebstoffauftrag aufweisen,
- durch das Aufbringen einer Farbschicht ein Druckbild auf den Nutzen erzeugt wird und
- dieses Druckbild mit einem Lack beschichtet wird,
**dadurch gekennzeichnet, dass**
- die für den Klebstoffauftrag vorgesehenen Flächen des Nutzens mit einem für Offsetdruckfarben geeignetem Bindemittel beschichtet werden,
- zum Erzeugen des Druckbildes ein Farbsystem oder mindestens zwei verschiedene Farbsysteme verwendet werden,
- wobei eines der mindestens zwei Farbsysteme auch an Stelle des Bindemittels auf die für den Klebstoffauftrag vorgesehen Flächen aufgebracht werden kann,
- der Lack ganzflächig aufgetragen wird und
- ein Lack verwendet wird, der von der Beschichtung bzw. dem Farbauftrag auf den für den Klebstoffauftrag vorgesehenen Flächen resorbiert wird.

2. Verfahren zum Bedrucken eines Bedruckstoffs für die Herstellung von Verpackungszuschnitten nach Anspruch 1, **dadurch gekennzeichnet, dass** das für Offsetdruckfarben geeignete Bindemittel ein Firnis ist.

3. Verfahren zum Bedrucken eines Bedruckstoffs für die Herstellung von Verpackungszuschnitten nach Anspruch 1, **dadurch gekennzeichnet, dass** eines der mindestens zwei Farbsysteme aus Hybridfarben besteht, die anteilig eine unter Strahlung härtende Farbe enthalten und das andere/die anderen Farbsysteme aus für den Offsetdruck geeigneten Farben besteht/bestehen.

4. Verfahren zum Bedrucken eines Bedruckstoffs für die Herstellung von Verpackungszuschnitten nach Anspruch 1, **dadurch gekennzeichnet, dass** die Farbsysteme hinsichtlich ihrer Lack-Resorptionsfähigkeit voneinander abweichen.

5. Verfahren zum Bedrucken eines Bedruckstoffs für die Herstellung von Verpackungszuschnitten nach Anspruch 1 oder 3, **dadurch gekennzeichnet, dass** das Farbsystem zum Auftragen auf die für den Klebstoffauftrag vorgesehenen Flächen keine oder nur eine minimale Anzahl von Farbpigmenten enthält.

6. Verfahren zum Bedrucken eines Bedruckstoffs für die Herstellung von Verpackungszuschnitten nach Anspruch 1, **dadurch gekennzeichnet, dass** der verwendete Lack farblos ist.

7. Verfahren zum Bedrucken eines Bedruckstoffs für die Herstellung von Verpackungszuschnitten nach Anspruch 1 oder 6, **dadurch gekennzeichnet, dass** der Lack unter Strahlungseinwirkung ausgehärtet wird.

8. Verfahren zum Bedrucken eines Bedruckstoffs für die Herstellung von Verpackungszuschnitten nach den Ansprüchen 1 bis 5, **dadurch gekennzeichnet, dass** die Farbsysteme und das Bindemittel hinsichtlich ihrer Lack-Resorptionsfähigkeit voneinander abweichen.

9. Verfahren zum Bedrucken eines Bedruckstoffs für die Herstellung von Verpackungszuschnitten nach Anspruch 3, 4 oder 7, **dadurch gekennzeichnet, dass** sowohl die Hybridfarben als auch der Lack unter UV-Licht aushärten.

## Claims

1. Method of printing a printing material for production of packaging blanks, wherein
- the printing material is divided up into blanks,
- these blanks have areas for later application of adhesive,
- a printed image is produced on the blanks by the application of a ink coat and
- this printed image is coated with a lacquer,
**characterised in that**
- the areas of the blank intended for application of the adhesive are coated with a binding agent suitable for offset printing inks,
- for producing the printed image an inking system or at least two different inking systems are used,
- wherein one of the at least two inking systems can also be applied in place of the binding agent on the areas intended for the application of adhesive,
- the lacquer is applied over the whole area and
- a lacquer is used which is resorbed by the coating or the ink application on the areas intended for the application of adhesive.

2. Method of printing a printing material for the production of packaging blanks according to claim 1, **characterised in that** the binding agent suitable for the offset printing inks is a varnish.

3. Method of printing a printing material for the production of packaging blanks according to claim 1, **characterised in that** one of the at least two inking systems consists of hybrid inks, which proportionally contain an ink curing under radiation, and the other inking system or systems consists or consist of ink suitable for offset printing.

4. Method of printing a printing material for the production of packaging blanks according to claim 1, **characterised in that** the inking systems differ from one another with respect to their lacquer resorption capability.

5. Method of printing a printing material for the production of packaging blanks according to claim 1 or 3, **characterised in that** the inking system for application to the areas intended for the application of adhesive contains no or only a minimum number of colour pigments.

6. Method of printing a printing material for the production of packaging blanks according to claim 1, **characterised in that** the lacquer used is colourless.

7. Method of printing a printing material for the production of packaging blanks according to claim 1 or 6, **characterised in that** the lacquer is cured under the effect of radiation.

8. Method of printing a printing material for the production of packaging blanks according to claims 1 to 5, **characterised in that** the inking systems and the binding agents differ from one another with respect to their lacquer resorption capability.

9. Method of printing a printing material for the production of packaging blanks according to claim 3, 4 or 7, **characterised in that** not only the hybrid inks, but also the lacquer cure under ultraviolet light.

## Revendications

1. Procédé d'impression d'un support d'impression pour la fabrication de flancs d'emballages selon lequel :
- on subdivise le support d'impression en copies,
- ces copies ont des surfaces pour recevoir ultérieurement une application de colle,
- par l'application d'une couche d'encre on forme une image d'impression sur la copie et
- on revêt de vernis cette image d'impression,
**caractérisé en ce que**
- on munit les surfaces de la copie, prévues pour une application de colle avec un liant convenant pour les encres d'impression offset,
- pour former une image d'impression on utilise un système d'encre ou au moins deux systèmes d'encre différents,
- au moins l'un des deux systèmes d'encre est appliqué également à l'endroit du liant sur les surfaces prévues pour l'application d'adhésif,
- on applique le vernis sur toute la surface et
- on utilise un vernis résorbé par le revêtement ou l'application d'encre sur les surfaces prévues pour l'application d'adhésif.

2. Procédé d'impression d'un support d'impression pour la fabrication de flancs d'emballages selon la revendication 1,
**caractérisé en ce que**
le liant approprié pour les encres d'impression offset est un vernis.

3. Procédé d'impression d'un support d'impression pour la fabrication de flancs d'emballages selon la revendication 1,
**caractérisé en ce qu'**
au moins l'un des deux systèmes d'encre se compose d'encres hybrides qui contiennent des parties d'encre durcissant avec un rayonnement et l'autre ou les autres systèmes d'encre se composent d'encre pour l'impression offset.

4. Procédé d'impression d'un support d'impression pour la fabrication de flancs d'emballages selon la revendication 1,
**caractérisé en ce que**
les systèmes d'encre diffèrent les uns des autres quant à leur capacité de résorption de vernis.

5. Procédé d'impression d'un support d'impression pour la fabrication de flancs d'emballages selon la revendication 1 ou 3,
**caractérisé en ce que**
le système d'encre ne contient pas de pigments de couleur ou qu'un nombre minimum de pigments de couleur pour les surfaces recevant l'application d'adhésif.

6. Procédé d'impression d'un support d'impression pour la fabrication de flancs d'emballages selon la revendication 1,
**caractérisé en ce que**
le vernis utilisé n'est pas teinté.

7. Procédé d'impression d'un support d'impression pour la fabrication de flancs d'emballages selon la revendication 1 ou la revendication 6,
**caractérisé en ce que**
le vernis durcit sous l'effet d'un rayonnement.

8. Procédé d'impression d'un support d'impression pour la fabrication de flancs d'emballages selon l'une des revendications 1 à 5,
**caractérisé en ce que**
le système d'encre et le liant diffèrent quant à leur capacité de résorption de vernis.

9. Procédé d'impression d'un support d'impression pour la fabrication de flancs d'emballages selon l'une des revendications 3, 4, 7,
**caractérisé en ce qu'**
à la fois les encres hybrides et aussi le vernis durcissent à la lumière ultraviolette UV.
